# EUROPÄISCHE PATENTSCHRIFT

(11) **EP 3 887 750 B1**
(45) Veröffentlichungstag und Bekanntmachung des Hinweises auf die Patenterteilung: **28.02.2024**
(21) Anmeldenummer: 19801847.5
(22) Anmeldetag: 11.11.2019
(51) Int. Cl.: F42B 12/36, F42B 12/38, F42B 12/40, F42B 8/12, F41J 5/24

(54) **ÜBUNGSMUNITION UND TRAININGSSYSTEM UNTER VERWENDUNG DER ÜBUNGSMUNITION**
PRACTICE AMMUNITION AND TRAINING SYSTEM USING THE PRACTICE AMMUNITION
MUNITION D'EXERCICE ET SYSTÈME D'ENTRAÎNEMENT EN UTILISANT LA MUNITION D'EXERCICE

(30) Priorität: 26.11.2018 DE 102018129778
(43) Veröffentlichungstag der Anmeldung: 06.10.2021
(73) Patentinhaber: Rheinmetall Waffe Munition GmbH, 29345 Südheide (DE)
(72) Erfinder: SCHERGE, Wolfgang, 29320 Südheide (DE); KEIL, Stefan, 29664 Walsrode (DE); HEITMANN, Thomas, 29345 Unterlüß (DE); JESTREMSKI, Marcel, 30177 Hannover (DE)
(74) Vertreter: DREISS Patentanwälte PartG mbB
(86) Internationale Anmeldenummer: PCT/EP2019/080779
(87) Internationale Veröffentlichungsnummer: WO 2020/108961

(56) Entgegenhaltungen:
- US-A1- 2014 102 328
- US-B1- 6 193 517
- US-B1- 10 107 595

## Beschreibung

Die Erfindung beschäftigt sich mit der Programmierbarkeit einer Erprobungs- und Übungsmunition bzw. einer Erprobungs- und Übungspatrone sowie mit einem Trainingssystem, das eine derartige programmierbare Übungsmunition verwendet.

Die Ausbildung und der Übungsbetrieb einer Panzerbesatzung sollen so realistisch wie möglich erfolgen. Die damit verbundenen Kosten und Schaden auf den Schießbahnen oder Übungsplätzen sollen hingegen so gering wie möglich ausfallen. Für eingeführte programmierbare Sprengmunition gibt es bisher keine Übungsmunition, die beide Anforderungen ausreichend erfüllt. Das führt zu hohen Kosten, da auch zu Übungszwecken auf eine Gefechtsmunition zurückgegriffen wird. Damit einher gehen mögliche Schaden an der Infrastruktur der Schießbahnen und der Übungsplätze.

Ein weiteres Problem beim Einsatz von Gefechtsmunition ist das Auftreten von möglichen Blindgängern. Beim Einsatz von Gefechtsmunition kann es nämlich trotz der erreichten Funktionszuverlässigkeit zu gefährlichen Blindgängern kommen, die den Übungsbetrieb erheblich stören. Insbesondere können diese bis zu ihrer Vernichtung eine Gefahrenquelle darstellen.

Aus der DE 10 2011 107 960 B3 ist eine Munition, insbesondere aus Handfeuerwaffen verschießbare Übungsmunition bekannt, die einen eine Geschosshülle aufweisenden Geschosskörper umfasst. Im Geschosskörper enthalten ist eine vorzugsweise in der Luft explodierbare Ladung. Um zu erreichen, dass die Markierung eines Luftsprengpunktes oder falls erwünscht eines Aufschlagpunktes des Geschosskörpers im Ziel über einen längeren Zeitraum deutlich sichtbar zu machen wird vorgeschlagen, zur Markierung des Luftsprengpunktes oder des Aufschlagpunktes einen Markierstoff zu verwenden. Hierzu umfasst die Geschosshülle einen zentral angeordneten zylinderförmigen Block mit einem eine Ladung enthaltenen Ladungsraum. Der zylinderförmige Block weist mindestens eine sich vom Ladungsraum radial bis zu dem äußeren Umfang des zylinderförmigen Blockes erstreckende Druckentlastungsbohrung auf. Der äußere Umfang des zylinderförmigen Behälters ist von einem ringförmigen Behälter mit dem Markierstoff umgeben. Vor oder bei dem Abschuss der Übungsmunition wird ein bodenseitig in der Munition angeordneter Zeitzünder derart programmiert, dass die Ladung bereits vor einem Auftreffen des Geschosskörpers auf einem Ziel gezündet wird. Der nach Zünden der Ladung wirkende Gasdruck zerlegt den Behälter mit dem Markierstoff und die Geschosshülle. Der Markierstoff wird dabei aus dem Geschosskörper ausgebracht. Zusätzlich kann bei Erreichen des Luftsprengpunktes auch ein Knall und/oder Blitz erzeugt werden.

Aus der US 10/107595 B1 ist ein Trainingssystem bekannt, bei dem hülsenlose Geschosse mit verschiedenen Ladungen verschossen werden können. Das Trainingssystem umfasst eine Vielzahl von Sensoren, die beispielsweise die Ladung, die Ausrichtung des Waffenrohrs und andere Parameter mehr erfasst. Auf Basis dieser Parameter wird die Flugbahn des Geschosses ermittelt.

Hier stellt sich die Erfindung die Aufgabe, eine Übungsmunition bzw. ein Übungsgeschoss, insbesondere im Großkaliberbereich aufzuzeigen, mit der / dem ein Ausbildungs- und Übungsbetrieb insbesondere einer Panzerbesatzung so realistisch wie möglich erfolgen kann.

Gelöst wird diese Aufgabe durch die Merkmale des Patentanspruchs 1. Ein Trainingssystem gibt der Patentanspruch 7 wieder. Vorteilhafte Ausführungen sind den Unteransprüchen entnehmbar.

Der Erfindung liegt die Idee zugrunde, eine kostengünstige Übungsmunition zu schaffen, die am Ziel ein Signal aussenden kann, welches dazu dient, einer Besatzung eines Waffensystems zu signalisieren, wie gut oder schlecht die Bedienung des Waffensystems war, d.h., ob der Schuss gut und präzise gewesen wäre.

Die Übungsmunition weist dazu eine Elektronik auf, die im Übungsgeschoss integriert ist und bevorzugt alle Zunderfunktionen einer scharfen Gefechtsmunition besitzt. Das hat den Vorteil, dass die Bedienung des Waffensystems durch eine Panzerbesatzung genauso ablaufen kann wie bei einer scharfen Gefechtsmunition, z.B. bei einer HE-Gefechtsmunition.

Nach dem Verschuss der Übungsmunition wird, wie bei einem originalen Zündsystem, ein Aufschlag des Übungsgeschosses im Ziel detektiert. Das kann ein Bodenaufschlag oder ein Aufschlag auf eine Zielscheibe sein. Dem kann ein Aussenden eines Signals an einen stationären oder mit dem Ziel mitbewegbaren Empfänger im Zielbereich oder am Ziel folgen. Dabei kann es sich beispielsweise um ein Lichtsignal, ein Infrarotsignal, ein Funksignal oder ein anderes geeignetes elektronisches oder optisches Signal wie auch Farbsignal handeln. Dieses Signal kann eine Signatur oder Wirkungsdarstellung des Bekämpfungserfolgs für die Besatzung erwirken. Alternativ oder zusätzlich kann als Wirkungsdarstellung beispielsweise die Ziel- oder Schützenscheiben auf der Schießbahn oder dem Übungsplatz ganz oder teilweise um- geklappt werden.

Bei Wahl eines Luftsprengpunktes der Übungsmunition in einer vorgegebenen bzw. programmierbaren Zielentfernung erzeugt die Elektronik im Übungsgeschoss ein Signal für wenigstens einen am vorgegebenen (programmierten) Detonationspunkt befindlichen Empfänger. An der Lage bzw. Position des vorbeifliegenden, ein Signal aussendenden Übungsgeschosses erkennt der zumindest eine Empfänger die korrekte oder falsche Position des Übungsgeschosses am vorgegebenen (programmierten) "Luft-Sprengpunktes" anhand der richtigen oder abweichenden Lage des ausgesandten Signals. Der wenigstens eine Empfänger selbst kann stationär und/oder bewegbar sein. Bevorzugt befindet sich der wenigstens eine Empfänger am Boden.

Das vom Übungsgeschoss ausgesandte Signal kann zudem auch dazu genutzt werden, am Sprengpunkt eine für die Bedienung des Waffensystems sichtbare Wirkung bzw. Wirkungsdarstellung darzustellen. Diese Wirkung kann durch den wenigstens einen Empfänger ausgelöst werden.

In Weiterführung der Erfindung kann daher bei einer richtigen Bedienung des Waffensystems eine entsprechende Wirkdarstellung im Ziel ausgelost werden, die von der Besatzung als Ziel- bzw. Wirkort wahrgenommen werden kann. So lost insbesondere die richtige Lage des Übungsgeschosses im Luftsprengpunkt eine entsprechende Wirkungsdarstellung für die Panzerbesatzung aus, die von der Besatzung als "Ziel bekämpft" wahrgenommen wird. Die Wirkdarstellung einer Detonation kann u.a. mit einer geeigneten Pyrotechnik realisiert werden.

Wird das Ziel durch falsche Bedienung des Waffensystems nicht wirksam bekämpft, kann auf eine Wirkungsdarstellung verzichtet werden. Das Ausbleiben einer Wirkungsdarstellung signalisiert der Besatzung dann eine falsche Bedienung. Alternativ kann aber auch eine Detonationsdarstellung in dem Zielbereich mit einer beispielsweise abweichenden Farbgebung vorgenommen werden. Anhand der farblichen Unterschiede zwischen Detonationen mit richtiger oder falscher Lage erkennt die Besatzung, ob das Ziel bekämpft wurde oder ein Fehlschuss vorliegt.

Wird eine für die Besatzung erkennbare Wirkungsdarstellung am Detonationspunkt vom Übungsgeschoss übernommen, kann zur Vereinfachung des Schießaufbaus auch auf den wenigstens einen Empfänger und eine stationäre Wirkdarstellung verzichtet werden.

Vorgeschlagen wird somit eine Übungsmunition, umfassend zumindest einem Übungsgeschoss mit Geschosskopf und einen Antrieb. Das Übungsgeschoss kann programmiert wer- den. Dazu ist im Geschosskopf zumindest eine Elektronik in Form einer Zunder-Ersatzelektronik und einen Signalgeber installiert. Optional kann auch eine Wirkungsdarstellung im Geschosskopf eingebracht sein. Die Wirkungsdarstellung ist bevorzugt eine Pyrotechnik.

Über einen Signalgeber ist ein Lichtsignal, ein Infrarotsignal, ein Funksignal oder ein anderes geeignetes elektronisches oder optisches Signal, auch Farbsignal, als Signaturdarstellung aussendbar. Über den Signalgeber ist optional auch die Wirkungsdarstellung initiier- und ausbringbar.

Das Geschoss selbst sollte mit radialen Öffnungen versehen sein, um die Ausbringung der Signatur und ggf. der Wirkungsdarstellung zu ermöglichen.

Die Zünder-Ersatzelektronik verfügt bevorzugt über alle Funktionen der Elektronik einer wählbaren bzw. gewählten Zunder-Variante einer sonstigen Gefechtspatrone. Der Antrieb besitzt zudem wenigstens ein Interface, das zur Datenübertragung von einem Waffensystem benötigt wird. Im Antrieb befindet sich des Weiteren eine Datenübertragung zur Zunder-Ersatzelektronik im Geschosskopf.

Die Umsetzung der Erfindung ist somit eine programmierbare Übungsmunition mit einer aktiven Darstellung der Wirkung im Ziel bzw. Zielgebiet.

Die programmierbare Übungsmunition selbst umfasst nur sehr geringe Explosivstoffmengen. Sie kann aber bevorzugt auch ohne Explosivstoffe auskommen.

Der Vorteil dieser programmierbaren Übungspatrone ist, dass das Geschoss keine Explosivstoffe enthalt, wodurch Blindgänger vermieden werden. Ungenutzte Pyrotechnik des Trainingssystems kann nach dem Schießen abgebaut werden und stellen keine Gefährdung dar. Durch die programmierbare Übungsmunition wird ein realistisches Üben mit Wirkungsdarstellung am Ziel bzw. im Zielgebiet geschaffen. Schaden auf den Schießbahnen bzw. Übungsplätzen werden weitestgehend ausgeschlossen und Blindgänger vermieden. Zudem sind die Kosten einer programmierbaren Übungsmunition geringer.

Vorgeschlagen wird des Weiteren ein Trainingssystem für ein realistisches Üben mit Wirkungsdarstellung durch die Übungsmunition bzw. das Übungsgeschoss am Ziel bzw. im Ziel- gebiet. Das Trainingssystem umfasst zumindest ein wenigstens ein Waffenrohr umfassendes Waffensystem zum Verschuss der Übungsmunition. Das Trainingssystem besitzt zudem wenigstens einen Empfänger zum Empfang des Signals des Signalgebers des Geschosses der Übungsmunition. Eine Wirkladungsdarstellung ist im Zielgebiet und / oder am Ziel ausbringbar. Die Wirkungsdarstellung im Zielgebiet bzw. am Ziel ist ihrerseits abhängig von der Bedienung des Waffensystems, richtig oder falsch, ist darstellbar. Das wenigstens eine Interface des Antriebs dient zur Datenübertragung zwischen dem Waffensystem und dem Patronenboden.

Die Übungsmunition kann aber auch als Erprobungsmunition für die Entwicklung von Zundern scharfer Munitionen verwendet werden.

Anhand eines Ausführungsbeispiels mit Zeichnungen soll die Erfindung naher erläutert werden. Es zeigt:
- Fig. 1: eine skizzenhafte Darstellung einer Übungspatrone nach der Erfindung,
- Fig. 2: eine Darstellung eines Geschosses der Übungspatrone aus Fig. 1,
- Fig. 3: eine skizzenartige Darstellung einer Wirkdarstellung im Ziel,
- Fig. 4: eine weitere skizzenhafte Wirkdarstellung.

Fig. 1 zeigt eine Übungsmunition bzw. Übungspatrone 1, die programmierbar ist. Die programmierbare Übungspatrone 1 besteht zumindest aus einem Geschoss 11, und einem Antrieb 2. Der Antrieb 2 besteht aus einem Patronenboden 3 und einer Patronenhülse 8. Nicht naher dargestellt ist eine Treibladung in der Patronenhülse 8.

Das Übungsgeschoss 11 umfasst zumindest einen Geschosskopf 4, der mit einer Zünder-Ersatzelektronik 5 und einem Signalgeber 6 ausgestattet ist. Optional kann auch eine Wirkladung 7 im Geschosskopf 4 zur Wirkungsdarstellung eingebunden sein. Die Wirkladung 7 kann eine Pyrotechnik sein. Derartige pyrotechnische Satze wirken häufig im sichtbaren, im Infrarot- und/oder im Millimeterwellen-Bereich.

Fig. 2 zeigt das Übungsgeschoss 11 nach Abschuss aus einem Waffenrohr 10' eines Waffensystems 10 (Fig. 3). Das Übungsgeschoss 11 ist mit radialen Bohrungen (Öffnungen) 15 versehen, um die Ausbringung einer Signatur mittels geeigneter elektronischer oder optischer Signale und ggf. der Wirkladung 7 zur Wirkungsdarstellung zu ermöglichen. Das Übungsgeschoss 11 zeigt ausschwenkbare bzw. ausklappbare Leitwerke 11.1. Auf diesen Geschosstyp ist die Anwendung jedoch nicht begrenzt. Alternative Übungsgeschosse sind ebenfalls denk- bar.

Der Antrieb 2 der programmierbaren Übungsmunition 1 verfügt über wenigstens ein Interface (nicht naher dargestellt). Das Interface dient zur Datenübertragung (Programmierung) zwischen wenigstens einem Waffenrohr 10' der Waffenanlage bzw. dem Waffensystem 10 und dem Patronenboden 3 der Übungsmunition 1. Im Antrieb 2 erfolgt die Datenübertragung zur Zünder-Ersatzelektronik 5 im Geschosskopf 4. Die Zünder-Ersatzelektronik 5 verfügt bevorzugt über alle Funktionen einer Elektronik einer wählbaren bzw. gewählten Zünder-Variante einer sonstigen Gefechtspatrone.

Im Waffensystem 10 (Fig. 3) erfolgt gemäß einer Zielauswahl die Programmierung der Übungsmunition 1. Danach wird die Übungsmunition 1 gezündet und das Übungsgeschoss 11 verlasst das Waffenrohr 10' des Waffensystems 10.

Die Fig. 3 und 4 zeigen ein Trainingssystem 100 bzw. 100' zur Ausbildung bzw. einen Übungsbetrieb einer Panzerbesetzung mit wenigstens einem Waffensystem 10.

Bei Erreichen des gewählten und programmierten "Sprengpunktes" 20 (Fig. 3) gibt die Zünder-Ersatzelektronik 5 ein Auslosesignal an den Signalgeber 6. Das Auslosesignal wird entsprechend programmiert. Der Signalgeber 6 lost optional auf der Flugbahn die Wirkladung 7 zur Wirkungsdarstellung auf der Flugbahn aus und / oder sendet ein Signal an einen stationären
und/oder beweglichen Empfänger 13 am Boden. Dabei kann es sich um ein Lichtsignal, ein Infrarotsignal, ein Funksignal oder ein anderes geeignetes elektronisches oder optisches Signal handeln. Auch ein Farbsignal ist denkbar. Der wenigstens eine Empfänger 13 kann aus diesem Signal eine entsprechende Signaturdarstellung, Wirksimulation oder Wirkungsdarstellung 14 am Boden auslösen.

Bei einer Wirkungsdarstellung durch das Übungsgeschoss 11 auf der Flugbahn ist die Lage des ,,Sprengpunktes" im Zielgebiet 20 für die Besatzung erkennbar.

Bei einem Zielaufschlag 12 nach Fig. 4 sendet der Signalgeber 6 des Übungsgeschosses 11 ein Signal an den einen stationären und/oder beweglichen Empfänger 13 am Boden. Der Zielaufschlag 12 kann ein Bodenaufschlag oder ein Aufschlag auf eine Zielscheibe 12 sein. Der wenigstens eine Empfänger 13 kann eine entsprechende Signaturdarstellung, Wirksimulation bzw. Wirkungsdarstellung 14 am Boden auslösen.

Ist eine Wirkladung 7 im Geschosskopf 4 eingebracht, kann der Signalgeber 6 optional eine Signatur- oder Wirkungsdarstellung am Ziel 12 über das Übungsgeschoss 11 auslösen. Bei einer Wirkungsdarstellung durch das Übungsgeschoss 11 am bzw. im Ziel 12 kann auf eine Wirkungsdarstellung 14 und den wenigstens einen Empfänger 13 am Boden verzichtet werden.

Anhand einer Wirkungsdarstellung 14 am Boden oder in der Luft ist eine Beurteilung der Wirkung im Zielgebiet 20 oder am Ziel 12 auch über eine weite Entfernung durch die Besatzung möglich. Die unterschiedlichen bzw. verschiedenen Wirkungsdarstellungen signalisieren der Besatzung einen Erfolg oder einen Fehlschuss.

## Patentansprüche

1. Programmierbare Übungsmunition (1), umfassend zumindest ein Übungsgeschoss (11) mit Geschosskopf (4) und einen Antrieb (2), wobei der Geschosskopf (4) zumindest eine Elektronik (5) und einen Signalgeber (6) aufweist, wobei die Elektronik (5) als Zünder-Ersatzelektronik ausgeführt ist, **dadurch gekennzeichnet, dass** im Antrieb (2) eine Datenübertragung zur Zünder-Ersatzelektronik (5) im Geschosskopf (4) vorhanden ist,
dass der Antrieb (2) über wenigstens ein Interface verfügt, und dass über den Signalgeber (6) ein Lichtsignal, ein Infrarotsignal, ein Funksignal oder ein anderes geeignetes elektronisches oder optisches Signal, auch Farbsignal, ausgebbar und dieses aussendbar ist.

2. Übungsmunition (1) nach Anspruch 1, **dadurch gekennzeichnet, dass** eine Wirkladung (7) im Geschosskopf (4) eingebracht ist.

3. Übungsmunition (1) nach Anspruch2, **dadurch gekennzeichnet, dass** die Wirkladung (7) eine Pyrotechnik ist.

4. Übungsmunition (1) nach einem der Ansprüche 1 bis 3, **dadurch gekennzeichnet, dass** das Übungsgeschoss (11) mit radialen Öffnungen (15) versehen sein kann.

5. Übungsmunition (1) nach einem der Ansprüche 1 bis 4, **dadurch gekennzeichnet, dass** die Zünder-Ersatzelektronik (5) über alle Funktionen einer Elektronik einer wählbaren bzw. gewählten Zünder-Variante einer sonstigen Gefechtspatrone verfügt.

6. Übungsmunition (1) nach einem der vorhergehenden Ansprüche, **dadurch gekennzeichnet, dass** der Antrieb (2) einen Patronenboden (3) umfasst, und dass das Interface am Patronenboden (3) integriert ist.

7. Trainingssystem (100, 100') mit einer Übungsmunition (1) nach einem der Ansprüche 1 bis 6 und zumindest einem wenigstens ein Waffenrohr umfassendes Waffensystem (100) zum Verschuss der Übungsmunition (1).

8. Trainingssystem (100, 100') nach Anspruch 7, **gekennzeichnet durch** wenigstens einen Empfänger (13) zum Empfang des Signals des Signalgebers (6) des Übungsgeschosses (11).

9. Trainingssystem (100, 100') nach Anspruch 8, **dadurch gekennzeichnet, dass** der wenigstens eine Empfänger (13) stationär oder bewegbar ist.

10. Trainingssystem (100, 100') nach einem der Ansprüche 7 bis 9, **dadurch gekennzeichnet, dass** eine Wirkladungsdarstellung (14) im Zielgebiet (20) und/oder im Ziel (12) darstellbar ist.

11. Trainingssystem (100, 100') nach Anspruch 10, **dadurch gekennzeichnet, dass** die Wirkladungsdarstellung (14) abhängig der Bedienung des Waffensystems (10) darstellbar ist.

## Claims

1. Programmable practice ammunition (1), comprising at least one practice projectile (11) having a projectile head (4), and a propulsion system (2), the projectile head (4) having at least one electronics unit (5) and one signal transmitter (6), the electronics unit (5) being designed as a detonator replacement electronics unit, **characterized in that** in the propulsion system (2) there is data transmission to the detonator replacement electronics unit (5) in the projectile head (4),
**in that** the propulsion system (2) has at least one interface, and **in that** a light signal, an infrared signal, a radio signal or another suitable electronic or optical signal, even a color signal, can be output and transmitted via the signal transmitter (6).

2. Practice ammunition (1) according to Claim 1, **characterized in that** an active charge (7) is incorporated in the projectile head (4).

3. Practice ammunition (1) according to Claim 2, **characterized in that** the active charge (7) is a pyrotechnic.

4. Practice ammunition (1) according to any one of Claims 1 to 3, **characterized in that** the practice projectile (11) can be provided with radial openings (15).

5. Practice ammunition (1) according to any one of Claims 1 to 4, **characterized in that** the detonator replacement electronics unit (5) has all the functions of an electronics unit of a selectable or selected detonator variant of another combat cartridge.

6. Practice ammunition (1) according to any one of the preceding claims, **characterized in that** the propulsion system (2) comprises a cartridge base (3), and **in that** the interface is integrated on the cartridge base (3).

7. Training system (100, 100') comprising practice ammunition (1) according to any one of Claims 1 to 6 and at least one weapon system (100), comprising at least one weapon barrel, for firing the practice ammunition (1).

8. Training system (100, 100') according to Claim 7, **characterized by** at least one receiver (13) for receiving the signal from the signal transmitter (6) of the practice projectile (11).

9. Training system (100, 100') according to Claim 8, **characterized in that** the at least one receiver (13) is stationary or movable.

10. Training system (100, 100') according to any one of Claims 7 to 9, **characterized in that** an explosive charge representation (14) can be displayed in the target region (20) and/or in the target (12).

11. Training system (100, 100') according to Claim 10, **characterized in that** the explosive charge representation (14) can be displayed depending on the operation of the weapon system (10).

## Revendications

1. Munition d'exercice programmable (1) comprenant au moins un projectile d'exercice (11) avec une tête de projectile (4) et un entraînement (2), dans laquelle la tête de projectile (4) comprend au moins une électronique (5) et un générateur de signaux (6), dans laquelle l'électronique (5) est réalisée en tant qu'électronique de remplacement de fusée détonatrice, **caractérisée par le fait qu'**une transmission de données à l'électronique de remplacement de fusée détonatrice (5) dans la tête de projectile (4) est présente dans l'entraînement (2),
que ledit entraînement (2) dispose d'au moins une interface et qu'un signal lumineux, un signal infrarouge, un signal radio ou un autre signal électronique ou optique approprié, également un signal de couleur, peut être fourni et émis par le générateur de signaux (6).

2. Munition d'exercice (1) selon la revendication 1, **caractérisée par le fait qu'**une charge active (7) est insérée dans la tête de projectile (4).

3. Munition d'exercice (1) selon la revendication 2, **caractérisée par le fait que** la charge active (7) est une pyrotechnique.

4. Munition d'exercice (1) selon l'une quelconque des revendications 1 à 3, **caractérisée par le fait que** le projectile d'exercice (11) peut être pourvu d'ouvertures radiales (15).

5. Munition d'exercice (1) selon l'une quelconque des revendications 1 à 4, **caractérisée par le fait que** l'électronique de remplacement de fusée détonatrice (5) possède toutes les fonctions d'une électronique d'une variante de fusée détonatrice sélectionnable ou bien sélectionnée d'une autre cartouche de combat.

6. Munition d'exercice (1) selon l'une quelconque des revendications précédentes, **caractérisée par le fait que** ledit entraînement (2) comprend un fond de cartouche (3), et que l'interface est intégrée sur le fond de cartouche (3).

7. Système d'entraînement (100, 100') ayant au moins une munition d'exercice (1) selon l'une quelconque des revendications 1 à 6 et au moins un système d'arme (100) comprenant au moins un tube d'arme pour tirer la munition d'exercice (1).

8. Système d'entraînement (100, 100') selon la revendication 7, **caractérisé par** au moins un récepteur (13) destiné à recevoir le signal du générateur de signaux (6) du projectile d'exercice (11).

9. Système d'entraînement (100, 100') selon la revendication 8, **caractérisé par le fait que** ledit au moins un récepteur (13) est stationnaire ou apte à être déplacé.

10. Système d'entraînement (100, 100') selon l'une quelconque des revendications 7 à 9, **caractérisé par le fait qu'**une représentation de charge active (14) peut être représentée dans la zone cible (20) et/ou dans la cible (12).

11. Système d'entraînement (100, 100') selon la revendication 10, **caractérisé par le fait que** la représentation de charge active (14) peut être représentée en fonction de la commande du système d'arme (10).
